# EUROPÄISCHE PATENTSCHRIFT

(11) **EP 2 646 180 B1**
(45) Veröffentlichungstag und Bekanntmachung des Hinweises auf die Patenterteilung: **15.11.2017**
(21) Anmeldenummer: 11790616.4
(22) Anmeldetag: 30.11.2011
(51) Int. Cl.: B21C 26/00

(54) **PRESSSCHEIBE**
EXTRUSION PLATE
DISQUE DE PRESSION

(30) Priorität: 01.12.2010 DE 102010062258; 20.04.2011 DE 102011007729
(43) Veröffentlichungstag der Anmeldung: 09.10.2013
(73) Patentinhaber: Horst Heydasch Dummy Block GmbH & Co. KG, 9991 Weiswampach (LU)
(72) Erfinder: HEYDASCH, Horst, 4730 Raeren (BE)
(74) Vertreter: Jostarndt Patentanwalts-AG
(86) Internationale Anmeldenummer: PCT/EP2011/071396
(87) Internationale Veröffentlichungsnummer: WO 2012/072686

(56) Entgegenhaltungen:
- DE-B4- 10 036 463
- JP-U- H0 475 603

## Beschreibung

Die Erfindung betrifft eine Pressscheibe zur Montage am Pressstempel einer Pressvorrichtung, wobei die Pressscheibe gemäß dem Oberbegriff des Anspruchs 1 ausgebildet ist.

Nach dem Stand der Technik sind Pressen bekannt, welche Pressscheiben umfassen, mit denen Druck auf das zu verpressende Material übertragen werden können. Die Pressscheiben sind in der Regel rotationssymmetrisch und befinden sich während des Pressvorganges in einem Aufnehmer, der sie ummantelt. In der Regel besteht die Pressscheibe aus einem Metall wie Warmarbeitsstahl.

Beim Pressen ist die Pressscheibe einer starken Druckbelastung und einer Durchmesservergrößerung ausgesetzt, die eine Beanspruchung des Materials mit sich führt. Diese Beanspruchung führt zu einem Verschleiß des Pressscheibenmaterials. Weiterhin ergibt sich bei den Pressvorrichtungen nach dem Stand der Technik die Problematik, dass zu Beginn des Pressvorgangs im Aufnehmer enthaltene Luft oftmals nicht vollständig entweichen kann und das zu verpressende Material beeinträchtigt.

Daher ist man bestrebt, Pressscheiben zu entwickeln, die eine möglichst geringe Materialbeanspruchung und damit eine höhere Lebensdauer der Pressscheibe mit sich bringen. Beispielsweise offenbart die Deutsche Patentschrift DE 100 36 463 B4 eine vorteilhafte Pressscheibe und eine Pressvorrichtung mit einer solchen Pressscheibe, bei der die Pressscheibe ein Füllstück mit einer Pressfläche umfasst, mit der eine Kraft auf ein zu pressendes Material ausgeübt werden kann. Das Füllstück ist an seinem Außendurchmesser konisch mit einer Außenkegelfläche ausgebildet und von einem ebenfalls zur Pressscheibe gehörenden Dichtring umgeben, der mit seinem Innendurchmesser so ausgelegt ist, dass er mit seiner Innenkegelfläche und der Außenkegelfläche des Füllstücks einen Spalt ausbildet. Ferner verläuft zwischen dem Füllstück und dem Dichtring wenigstens ein radialer Spalt, der sich von innen nach außen konisch aufweitet.

Die deutsche Gebrauchsmusterschrift DE 73 14 414 U beschreibt eine Pressscheibe für Pressstempel von Strangpressen, wobei die Pressscheibe eine stirnseitige, dem Pressgut zugewandte kreisförmige Ausnehmung aufweist, und die weiterhin eine konische Sitzfläche zur Anlage einer Innenplatte, die im angelegten Zustand mit der Pressscheibenstirnfläche bündig abschließt, aufweist.
Will man solche bekannten Pressscheiben verbessern, umfassen diese diverse Bauteile, die beispielsweise einstückig ausgeführt werden könnten, um die Anzahl der Bauteile zu reduzieren. Darüber hinaus ist es erstrebenswert, die Bauhöhe der Pressscheibe möglichst gering zu gestalten, um insgesamt das Gewicht zu reduzieren und somit auch die Montage und Demontage zu erleichtern.
Insbesondere können der Dichtring, der Zwischenring und der Pressscheibenkern gemäß der DE 100 36 463 B4 oder der DE 73 14 414 U in einem Bauteil einstückig ausgeführt sein. Dies beeinträchtigt jedoch die Elastizität des Dichtrings, da das so gebildete einstückige Bauteil im Außenbereich nicht mehr ausreichend aufspreizen würde.
Aufgabe der Erfindung ist es daher, eine verbesserte Pressscheibe mit effizienter Entlüftung, hoher Verschleißbeständigkeit und damit hoher Lebensdauer bereitzustellen, die möglichst wenig Einzelteile und eine möglichst geringe Bauhöhe aufweist.
Erfindungsgemäß wird diese Aufgabe durch eine Pressscheibe mit den Merkmalen des unabhängigen Anspruchs 1 gelöst. Vorteilhafte Weiterbildungen der Pressscheibe ergeben sich aus den Unteransprüchen 2-7. Die erfindungsgemäße Pressscheibe eignet sich zur Montage am Pressstempel einer Pressvorrichtung, wobei die Pressscheibe wenigstens ein Füllstück mit einer Pressfläche umfasst, über die eine Kraft auf ein zu pressendes Material ausgeübt werden kann. Das Füllstück ist an seinem Außendurchmesser konisch mit einer Außenkegelfläche ausgebildet und von einem ebenfalls zur Pressscheibe gehörenden Dichtring umgeben, der mit seinem Innendurchmesser so ausgelegt ist, dass er mit seiner Innenkegelfläche und der Außenkegelfläche des Füllstücks einen Spalt ausbildet. Zwischen dem Füllstück und dem Dichtring verläuft wenigstens ein radialer Spalt, der sich von innen nach außen konisch aufweitet.
Durch diesen Aufbau der Pressscheibe wird eine Biegespannung erzeugt, welche einen Verschleiß der Pressscheibe, insbesondere der Kegelflächen, stark vermindert und die Pressscheibe zum gewünschten Zeitpunkt aufweitet. Durch den radialen Spalt zwischen Füllstück und Dichtring wird dieses Biegemoment in dem Füllstück ermöglicht, welches zu einer größeren Verschleißbeständigkeit des Füllstücks und damit der Pressscheibe führt. Weiterhin wird auf das zu pressende Material beim Aufstauchen der Druck mittig weitergeleitet, bevor die Pressscheibe sich aufweitet, was zu einer besseren und insbesondere gleichmäßigeren Entlüftung führt.
Die erfindungsgemäße Pressscheibe zeichnet sich dadurch aus, dass der Dichtring einen umlaufenden Einstich aufweist, der sich von dem radialen Spalt zwischen Füllstück und Dichtring in den Dichtring hinein erstreckt. Der Einstich verläuft dabei vorzugsweise in axialer Richtung. Durch den umlaufenden Einstich wird der Dichtring biegefähig und kann sich beim Pressvorgang über den gesamten Umfang kontrolliert nach außen aufweiten. Durch die Abmessungen und Anordnung des Einstichs kann die Elastizität und damit der Grad des Aufspreizens des Dichtrings gezielt eingestellt werden.
Durch die Erfindung kann somit erreicht werden, dass der Dichtring einstückig ausgeführt werden kann, so dass die Pressscheibe im Wesentlichen nur aus dem Füllstück, dem Dichtring und eventuellen Verbindungselementen besteht, ohne dass die vorteilhafte Funktionalität der konischen Flächen und der Spalte zwischen den beiden Bauteilen aufgehoben wird. Hierdurch lässt sich die Montage und Demontage der Pressscheibe erheblich vereinfachen.
Mit dieser Art von Pressscheibe kann ferner eine längere Lebensdauer erzielt werden, wobei die Pressscheibe einen geringeren Verschleiß aufweist und die Durchmesservergrößerung und die anschließende Entlastung dauerhaft sicherstellt ist. Weiterhin wird der Einschluss von Luft in dem Pressvolumen verhindert, wodurch die Pressqualität verbessert wird.

Dabei ist erfindungsgemäß zwischen dem Einstich und der Innenkegelfläche am Dichtring eine Auflagefläche angeordnet. Durch eine solche Auflagefläche kann die Aufdehnung des Dichtrings noch besser kontrolliert gesteuert werden, denn durch Auflage auf der Auflagefläche kann das Füllstück nur begrenzt durchbiegen. Ferner kann durch geeignete Abmessungen erreicht werden, dass die Auflagefläche gezielt minimal nachgibt und so dem Füllstück ermöglicht, im Laufe des Betriebs der Pressscheibe den Dichtring immer noch ausreichend nach außen aufzuspreizen. Ein Nachgeben des Füllstücks ist somit erwünscht und kann gezielt eingestellt werden, damit die Funktionalität der Pressscheibe auch bei längerem Betrieb erhalten bleibt.

Ferner kann die Innenkontur des Einstichs an ihrer Außenseite wenigstens eine Stufe aufweisen, wobei sich der Einstich zu seinem Boden hin verjüngt. Durch diese Stufe und Verjüngung des Einstichs kann je nach Form die Geometrie und damit das Biegeverhalten optimiert werden.
In einem Ausführungsbeispiel der Erfindung weist der Einstich wenigstens einen Entlüftungskanal auf, der eine Verbindung zwischen dem Einstich und der Umgebung herstellt. So kann beim Pressvorgang auf einfache Weise eingeschlossene Luft in den Einstich und durch den Entlüftungskanal nach außen geleitet werden.
Das Füllstück kann direkt mit dem Dichtring verbunden oder mittels wenigstens eines Verbindungselements an dem Dichtring montiert und gegen axiale Bewegung gesichert, während der Dichtring über Verbindungsmittel am Pressstempel einer Pressvorrichtung montierbar ist. Der Dichtring kann dann Mittel für eine Verdrehsicherung gegenüber dem Presstempel einer Pressvorrichtung aufweisen.
Ferner kann die Pressscheibe so ausgebildet sein, dass über ein Drehen des Dichtrings um die Rotationsachse der Pressscheibe je nach Drehrichtung eine Sicherung der Pressscheibe an dem Pressstempel einer Pressvorrichtung gegen axiale Bewegung herstellbar oder lösbar ist, wodurch der Dichtring und das Füllstück von der Seite der Pressscheibe aus an dem Pressstempel montierbar und demontierbar sind. Dies hat den Vorteil, dass die Pressscheibe auf einfache Weise von vorne montier- und demontierbar ist und als Verschleißteil ausgetauscht werden kann.
Mit dieser Art von Pressscheibe kann die Bauhöhe der Pressscheibe erheblich reduziert werden, was zu einer Gewichtsersparnis und einfacheren Handhabung führt. Die zu erreichenden Bauhöhen hängen im Wesentlichen von der Elastizität des eingesetzten Warmarbeitsstahls ab. Für Durchmesser der Pressscheibe von 6 Zoll bis 25 Zoll können durch diese Bauweise geringe Bauhöhen in der Größenordnung von 75mm bis 140 mm erreicht werden, wenn man als Bauhöhe der Pressscheibe in etwa den Abstand zwischen der Pressfläche und dem Presstempel bzw. einem Adapterstück des Pressstempels ansieht. Die genannten Bauhöhen der Pressscheibe sollen jedoch keine Beschränkung der Erfindung darstellen, sondern auch bei größeren Bauhöhen bewirkt der erfindungsgemäße Aufbau der Pressscheibe die beschriebenen Vorteile.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.
Von den Abbildungen zeigt:
- Fig. 1: ein Ausführungsbeispiel einer Pressscheibe mit einem Einstich;
- Fig. 2: das Ausführungsbeispiel der Fig. 1 mit einer erfindungsgemäßen Auflagefläche; und
- Fig. 3: den Schnitt A-A durch einen Dichtring gemäß der Fig. 1.

Fig. 1 zeigt ein Ausführungsbeispiel einer Pressscheibe in einem schematischen Querschnitt. Dabei umfasst die Pressscheibe 10 ein Füllstück 20 mit einer vorderen Pressfläche 21, mit der Druck auf ein zu pressendes Material aufgebracht werden kann. Das Füllstück 20 ist dabei an seinem Außendurchmesser konisch mit einer Außenkegelfläche 22 ausgebildet und von einem Dichtring 30 umgeben ist, der mit seinem Innendurchmesser so ausgelegt ist, dass er mit seiner Innenkegelfläche 34 und der Außenkegelfläche 22 des Füllstücks 20 einen Spalt 60 ausbildet. Zwischen dem Füllstück 20 und dem Dichtring 30 verläuft ferner wenigstens ein radialer Spalt 61, der sich von innen nach außen konisch aufweitet.
In den Dichtring 30 ist ein umlaufender Einstich 31 eingebracht, der sich von dem radialen Spalt 61 in den Dichtring 30 hinein erstreckt. Vorzugsweise verläuft der Einstich 31 in axialer Richtung und somit parallel zur Längsachse der Pressscheibe 10. Der Einstich 31 kann jedoch auch in einem Winkel zur Längsachse der Pressscheibe 10 verlaufen.
Die Breite des Einstichs 31 hängt im Wesentlichen von den Abmessungen der Pressscheibe 10 und der angestrebten Elastizität des Dichtrings 30 ab, wobei sich für gängige Pressscheiben Breiten in der Größenordnung von 4-8 mm als zweckmäßig erwiesen haben, da diese gut zu fertigen sind und den Dichtring 30 nicht zu stark schwächen. Ferner ist so nach wie vor gewährleistet, dass sich das Füllstück 20 beim Pressen ausreichend auf dem Dichtring 30 abstützen kann. Es sind jedoch auch breitere oder schmalere Einstiche möglich. Beispielsweise kann der Einstich 31 auch so breit ausgeführt sein, dass in ihn ein Ring eingelegt werden kann. Dies erleichtert gegebenenfalls die Fertigung des Einstichs 31, ohne die Funktionsweise der Pressscheibe zu beeinträchtigen, da sich das Füllstück auf dem eingelegten Ring abstützen kann.
Die Tiefe des Einstichs 31 hängt ebenfalls von den Abmessungen der Pressscheibe 10 und der angestrebten Elastizität des Dichtrings 30 ab, wobei sich Abstände zwischen der Pressfläche 21 und dem Boden des Einstichs 31 in der Größenordnung von 15-70 mm als zweckmäßig erwiesen haben. Auch hier sind jedoch andere Tiefen möglich.
Der Einstich 31 kann an verschiedenen Positionen am radialen Spalt 61 angeordnet sein. Beispielsweise kann er sich, wie in Fig. 1 dargestellt, direkt an der Innenkegelfläche 34 des Dichtrings 30 befinden. Die Innenkegelfläche 34 geht somit direkt in den Einstich 31 über. Der Einstich 31 könnte auch soweit außen angeordnet sein, dass er die Innenkegelfläche 34 des Dichtrings 30 teilweise durchdringt. Die Innenkegelfläche 34 des Dichtrings 30 würde dann bereits oberhalb des Spalts 61 in den Einstich 31 übergehen. Erfindungsgemäß ist vorgesehen, dass der Einstich 31 weiter innen im Dichtring 30 angeordnet ist, so dass zwischen dem Einstich 31 und der Innenkegelfläche 34 eine Auflagefläche 33 am Dichtring 30 vorgesehen ist. Der Einstich 31 schließt sich dann nicht direkt an die Innenkegelfläche 34 an, und diese erfindungsgemäße Ausführungsform ist in Fig. 2 dargestellt. Die Breite dieser Auflagefläche 33 ist variabel, wobei sich Auflageflächen mit einer Breite von 3-5 mm als zweckmäßig erwiesen haben. Es können jedoch auch sehr geringe Breiten von etwa 1 mm oder größere Breiten über 5mm gewählt werden. Über die Breite der Auflagefläche 33 lässt sich ein gewünschtes Nachgeben des Füllstücks 20 im Laufe des Betriebs der Pressscheibe 10 gezielt einstellen.
Vorzugsweise weist der Einstich 31 wenigstens einen Entlüftungskanal 32 auf, der eine Verbindung zwischen dem Einstich 31 und der Umgebung herstellt. In den Ausführungsbeispielen der Figuren 1 und 2 schließt sich der Entlüftungskanal 32 (gestrichelt dargestellt) am Boden des Einstichs 31 an und führt erst axial und dann radial nach außen. Eingeschlossene Luft kann so beim Pressvorgang in den Spalt 61 und damit in den Einstich 31 geleitet werden und nach außen entweichen. Es können jedoch auch andere Verläufe für einen oder mehrere Entlüftungskanäle gewählt werden.
Erfindungsgemäß ist der Einstich 31 umlaufend, wie es im Schnitt A-A in der Fig. 3 dargestellt ist. Zwar wären auch einzelne Unterbrechungen des Einstichs denkbar, allerdings könnte dies zu einer ungleichmäßigen Druckverteilung beim Pressvorgang führen. Auch mit kleinen Unterbrechungen wäre der Einstich 31 im Sinne der Erfindung jedoch als umlaufend anzusehen.
Die gesamte Pressscheibe 10, bestehend wenigstens aus dem Füllstück 20 und dem Dichtring 30, kann mit dem Presstempel einer Pressvorrichtung verbunden werden, wobei diese Verbindung auf unterschiedliche Arten erfolgen kann. Dabei können verschiedene Anwendungen unterschiedliche Ausführungsformen der Verbindung erfordern, die an die jeweiligen Bedingungen angepasst werden. Beispielsweise kann es für die Ausgestaltung der Pressscheibe erheblich sein, ob eine schwimmende Lagerung zum Adapter der Pressscheibe realisiert werden muss oder die Verbindung zum Pressstempel bereits schwimmend gelagert ist.

In dem in den Figuren 1 und 2 dargestellten Ausführungsbeispiel erfolgt die Verbindung des Füllstücks 20 mit dem Dichtring 30 beispielsweise über ein Verbindungselement 40 in Form eines Bolzens, der durch das Füllstück 20 in den Dichtring 30 hineinragt. Innerhalb des Dichtrings 30 befindet sich eine Mutter 50, in deren Gewinde der Verbindungsbolzen 40 eingeschraubt werden kann. Der Bolzenkopf weitet sich vorzugsweise nach außen konisch auf, so dass er das Füllstück 20 bei der Montage gleichmäßig an den Dichtring 30 heranzieht und zentriert. Der Bolzenkopf dient hierbei auch als Pressfläche. Es kann jedoch auch vorgesehen sein, dass das Füllstück 20 und der Verbindungsbolzen 40 einstückig ausgeführt sind, so dass das so gebildete Füllstück direkt in die Mutter 50 eingeschraubt wird.
Der Dichtring 30 kann beispielsweise über ein Innengewinde 35 an einem nicht dargestellten Pressstempel einer Pressvorrichtung bzw. einem Adapter hierfür montiert werden, indem der Dichtring 30 auf einen zugehörigen Bolzen aufgeschraubt wird. Es können jedoch auch andersartige Gewindeverbindungen, Bajonettverbindungen oder anderen Arten der Verbindung eingesetzt werden. So kann die gesamte Pressscheibe 10 durch Drehen des Dichtrings 30 um die Längsachse der Pressscheibe 10 an einem Presstempel montiert und auch wieder von diesem demontiert werden.
Vorzugsweise wird zwischen dem Dichtring 30 und dem Pressstempel einer Pressvorrichtung eine Verdrehsicherung realisiert, damit sich die Pressscheibe nicht unbeabsichtigt vom Presstempel löst. Auch hierzu können je nach Anforderung und den gegebenen Platzverhältnissen verschiedene Verdrehsicherungen mit Schrauben, Stiften, Bohrungen, Nutenkränzen, etc. eingesetzt werden, wobei Verbindungsteile wie Schrauben und Stifte radial und/oder axial eingebaut werden können. Beachtet werden sollte dabei jedoch stets, dass der Dichtring 30 durch die Verdrehsicherung nicht zu sehr geschwächt wird.

Bei der Ausführungsform der Figuren 1 und 2 wird die Rückzugskraft des Pressstempels über das Gewinde 35 direkt auf den Dichtring 30 übertragen. Es sind jedoch auch Ausführungsformen möglich, bei denen die Rückzugskraft des Presstempels über ein Verbindungselement indirekt auf den Dichtring 30 übertragen wird. Beispielsweise könnte das Verbindungselement 40 auch durch den Dichtring 30 hindurchragen und in den Pressstempel der Pressvorrichtung bzw. einen Adapter eingeschraubt werden. So wäre eine Verbindung zwischen der Pressscheibe 10 und dem Presstempel realisiert, bei welcher die Rückzugskraft des Presstempels indirekt über das Verbindungselement 40 auf den Dichtring 30 übertragen wird. Bei dieser Variante sind vielfältige Ausführungsformen für ein solches Verbindungselement denkbar, wobei das Verbindungselement Teil der Pressscheibe oder Teil des Presstempels bzw. eines Adapters am Presstempel sein kann.

Der beschriebene Aufbau der Pressscheibe und die mögliche Verbindung mit einem Presstempel sind somit für die Erfindung nicht einschränkend zu verstehen. In jedem Fall sollte der Dichtring jedoch vorzugsweise auch bei maximaler Druckbelastung nur limitiert aufspreizen und bei der Rückzugsbewegung des Pressstempels nicht im Konus belastet werden, so dass ein Spreizen durch Reibungskräfte am Aufnehmer verhindert wird.

### Bezugszeichenliste:

- 10: Pressscheibe
- 20: Füllstück
- 21: Pressfläche
- 22: Außenkegelfläche
- 30: Dichtring
- 31: Einstich
- 32: Entlüftungskanal
- 33: Auflagefläche
- 34: Innenkegelfläche
- 35: Gewinde
- 40: Verbindungselement, Verbindungsbolzen
- 50: Mutter
- 60: Spalt
- 61: Spalt, radial

## Patentansprüche

1. Pressscheibe (10) zur Montage am Pressstempel einer Pressvorrichtung, wobei die Pressscheibe (10) wenigstens ein Füllstück (20) mit einer Pressfläche (21) umfasst, über die eine Kraft auf ein zu pressendes Material ausgeübt werden kann, und das Füllstück (20) an seinem Außendurchmesser konisch mit einer Außenkegelfläche (22) ausgebildet ist und von einem ebenfalls zur Pressscheibe gehörenden Dichtring (30) umgeben ist, der mit seinem Innendurchmesser so ausgelegt ist, dass er mit seiner Innenkegelfläche (34) und der Außenkegelfläche (22) des Füllstücks (20) einen Spalt (60) ausbildet, und zwischen dem Füllstück (20) und dem Dichtring (30) wenigstens ein radialer Spalt (61) verläuft, der sich von innen nach außen konisch aufweitet,
**dadurch gekennzeichnet,**
**dass** der Dichtring (30) einen umlaufenden Einstich (31) aufweist, der sich von dem radialen Spalt (61) in den Dichtring (30) hinein erstreckt, wobei zwischen dem Einstich (31) und der Innenkegelfläche (34) eine Auflagefläche (33) am Dichtring (30) angeordnet ist..

2. Pressscheibe nach Anspruch 1,
**dadurch gekennzeichnet,**
**dass** der Einstich (31) in axialer Richtung verläuft.

3. Pressscheibe nach einem der Ansprüche 1 bis 2, **dadurch gekennzeichnet,**
**dass** die Innenkontur des Einstichs (31) an ihrer Außenseite wenigstens eine Stufe aufweist, wobei sich der Einstich (31) zu seinem Boden hin verjüngt.

4. Pressscheibe nach einem der Ansprüche 1 bis 3, **dadurch gekennzeichnet,**
**dass** der Einstich (31) wenigstens einen Entlüftungskanal (32) aufweist, der eine Verbindung zwischen dem Einstich (31) und der Umgebung herstellt.

5. Pressscheibe nach einem der Ansprüche 1 bis 4, **dadurch gekennzeichnet,**
**dass** das Füllstück (20) über wenigstens ein Verbindungselement (40) an dem Dichtring (30) montiert und gegen axiale Bewegung gesichert ist, während der Dichtring (30) über Verbindungsmittel am Pressstempel einer Pressvorrichtung montierbar ist.

6. Pressscheibe nach einem der Ansprüche 1 bis 5, **dadurch gekennzeichnet,**
**dass** die Pressscheibe so ausgebildet ist, dass über ein Drehen des Dichtrings (30) um die Rotationsachse der Pressscheibe (10) je nach Drehrichtung eine Sicherung der Pressscheibe (10) an dem Pressstempel einer Pressvorrichtung gegen axiale Bewegung herstellbar oder lösbar ist, wodurch der Dichtring (30) und das Füllstück (20) von der Seite der Pressscheibe (10) aus an dem Pressstempel montierbar und demontierbar sind.

7. Pressscheibe nach einem der Ansprüche 1 bis 6, **dadurch gekennzeichnet,**
**dass** der Dichtring (30) Mittel für eine Verdrehsicherung gegenüber dem Presstempel einer Pressvorrichtung aufweist.

## Claims

1. A dummy block (10) to be installed on the extrusion ram of an extrusion device, whereby the dummy block (10) comprises at least one filler piece (20) having a pressing surface (21) via which a force can be exerted onto a material that is to be extruded, and the outer diameter of the filler piece (20) is configured conically with an outer conical surface (22) and is surrounded by a sealing ring (30) which likewise forms part of the dummy block and whose inner diameter is dimensioned in such a way that the inner conical surface (34) of the sealing ring (30) and the outer conical surface (22) of the filler piece (20) form a gap (60) and, between the filler piece (20) and the sealing ring (30), there is at least one gap (61) that widens conically from the inside towards the outside,
**characterized in that**
the sealing ring (30) has a circumferential notch (31) that extends from the radial gap (61) into the sealing ring (30), whereby a contact surface (33) is arranged on the sealing ring (30) between the notch (31) and the inner conical surface (34).

2. The dummy block according to claim 1,
**characterized in that**
the notch (31) runs in the axial direction.

3. The dummy block according to one of claims 1 to 2,
**characterized in that**
the inner contour of the notch (31) has at least one step on its outside, whereby the notch (31) tapers towards its bottom.

4. The dummy block according to one of claims 1 to 3,
**characterized in that**
the notch (31) has at least one venting channel (32) that establishes a connection between the notch (31) and the surroundings.

5. The dummy block according to one of claims 1 to 4,
**characterized in that**
the filler piece (20) is installed on the sealing ring (30) by means of at least one connecting element (40) and secured against axial movements, whereas the sealing ring (30) can be installed on the extrusion ram of an extrusion device using connecting means.

6. The dummy block according to one of claims 1 to 5,
**characterized in that,**
the dummy block is configured in such a way that, by rotating the sealing ring (30) around the axis of rotation of the dummy block (10), depending on the direction of rotation, it is possible to establish or release a secured connection of the dummy block (10) to the extrusion ram of an extrusion device against axial movement, as a result of which the sealing ring (30) and the filler piece (20) can be installed in and dismantled from the extrusion ram via the side of the dummy block (10).

7. The dummy block according to one claims 1 to 6,
**characterized in that**
the sealing ring (30) has anti-twist means to secure it relative to the extrusion ram of an extrusion device.

## Revendications

1. Disque de pression (10) destiné à être monté sur le poinçon d'un dispositif de pressage, le disque de pression (10) comprenant au moins une pièce de remplissage (20) avec une surface de pressage (21) via laquelle une force peut être exercée sur une matière à presser, et la pièce de remplissage (20) étant, sur son diamètre extérieur, réalisée en forme de cône avec une face conique extérieure (22) et étant entourée d'une bague d'étanchéité (30) faisant également partie du disque de pression et conçue, avec son diamètre intérieur, de manière à former une fente (60) avec sa face conique intérieure (34) et la face conique extérieure (22) de la pièce de remplissage (20), et entre la pièce de remplissage (20) et la bague d'étanchéité (30) passant au moins une fente radiale (61) qui va s'élargissant en cône de l'intérieur vers l'extérieur, **caractérisé en ce que** la bague d'étanchéité (30) présente une gorge périphérique (31) qui s'étend de la fente radiale (61) jusque dans la bague d'étanchéité (30), entre la gorge (31) et la face conique intérieure (34) étant agencée une surface d'appui (33) sur la bague d'étanchéité (30).

2. Disque de pression selon la revendication 1, **caractérisé en ce que** la gorge (31) va en direction axiale.

3. Disque de pression selon l'une des revendications 1 à 2, **caractérisé en ce que** le contour intérieur de la gorge (31) présente, sur son côté extérieur, au moins un gradin, la gorge (31) se rétrécissant en direction de son fond.

4. Disque de pression selon l'une des revendications 1 à 3, **caractérisé en ce que** la gorge (31) comprend au moins un canal de ventilation (32) qui établit une liaison entre la gorge (31) et l'environnement.

5. Disque de pression selon l'une des revendications 1 à 4, **caractérisé en ce que** la pièce de remplissage (20) est, par l'intermédiaire d'au moins un élément de liaison (40), montée sur la bague d'étanchéité (30) et est protégée contre un mouvement axial, tandis que la bague d'étanchéité (30) peut, via des moyens de liaison, être montée sur le poinçon d'un dispositif de pressage.

6. Disque de pression selon l'une des revendications 1 à 5, **caractérisé en ce que** le disque de pression est réalisé de telle sorte que, par une rotation de la bague d'étanchéité (30) autour de l'axe de rotation du disque de pression (10), selon le sens de rotation, un blocage du disque de pression (10) sur le poinçon d'un dispositif de pressage empêchant un mouvement axial peut être réalisé ou supprimé, de sorte que la bague d'étanchéité (30) et la pièce de remplissage (20) peut être montée sur le poinçon, ou démontée, depuis le côté du disque de pression (10).

7. Disque de pression selon l'une des revendications 1 à 6, **caractérisé en ce que** la bague d'étanchéité (30) comporte des moyens pour empêcher une rotation par rapport au poinçon d'un dispositif de pressage.
